# EUROPÄISCHE PATENTSCHRIFT

(11) **EP 0 030 384 B1**
(45) Veröffentlichungstag und Bekanntmachung des Hinweises auf die Patenterteilung: **24.08.1983**
(21) Anmeldenummer: 80107682.9
(22) Anmeldetag: 06.12.1980
(51) Int. Cl.: H01H 33/02

(54) **Hochspannungs-Leistungsschalter mit autopneumatischem Schaltprinzip**
High-voltage circuit breaker with autopneumatic switching principle
Disjoncteur de haute tension à principe de commutation auto-pneumatique

(30) Priorität: 06.12.1979 DE 2949127
(43) Veröffentlichungstag der Anmeldung: 17.06.1981
(73) Patentinhaber: Licentia Patent-Verwaltungs-GmbH, 60596 Frankfurt (DE)
(72) Erfinder: Kriechbaum, Karl, Dr. Ing., D-3500 Kassel (DE); Hoffmann, Dietrich, Dipl.-Ing., D-3500 Kassel (DE); Meissner, Hartmut, D-3500 Kassel (DE)
(74) Vertreter: Lertes, Kurt, Dr.

## Beschreibung

Die Erfindung betrifft einen Hochspannungs-Leistungsschalter mit autopneumatischen Schaltprinzip gemäß dem Oberbegriff des Anspruchs 1.

Derartige Leistungsschalter sind bereits bekannt. Bei diesen Schaltern sind die Polsäulen bezüglich des Grundgestells symmetrisch, d. h. auf der Längsmittellinie angeordnet. Der Schalterantrieb ist bei diesen Schaltern seitlich am Grundgestell angebracht, wobei die Schaltstrecken der einzelnen Polsäulen über Antriebsstangen betätigt werden. Es sind auch Schalter bekannt, bei denen jede Polsäule einen eigenen Antrieb aufweist. Diese Antriebe werden hydraulisch oder pneumatisch betätigt.

Bei autopneumatischen Leistungsschaltern ist der Kraftbedarf groß, d. h. die die Polsäulen tragende Unterkonstruktion wird verhältnismäßig schwer. Die bekannten Anordnungen weisen wesentliche Nachteile auf, die vor allem darin bestehen. daß der Aufbau bzw. Zusammenbau aufwendig ist, da es sich um Schweißkonstruktionen handelt.

Es ist ein Hochspannungs-Leistungsschalter bekannt, bei dem ein aus Winkeleisen bestehender Grundrahmen vorgesehen ist (US-A-29 33 576). Die Winkeleisen sind auf einer Seite über Stahlplatten miteinander verbunden, die symmetrisch angeordnete Öffnungen zum Einsetzen der Polsäulenfüße von Hochspannungs-Leistungsschaltern aufweisen. Auch dieser Grundrahmen ist nachteiligerweise als unzerlegbare Einheit ausgeführt, deren Zusammenbau sowie eventuelle Demontage verhältnismäßig aufwendig ist.

Der Erfindung liegt die Aufgabe zugrunde, einen Hochspannungs-Leistungsschalter der eingangs genannten Art zu schaffen, der in sehr einfacher Weise, z. B. auf einer Baustelle, zusammensetzbar ist, ohne eine geringere Stabilität als die bekannten, mit unzerlegbaren Grundrahmen ausgerüsteten Schalter aufzuweisen und bei dem die Antriebselemente im zusammengebauten Zustand leicht zugänglich sind.

Diese Aufgabe wird erfindungsgemäß durch die den Anspruch 1 kennzeichnenden Merkmale gelöst.

Ausgestaltungen der Erfindung sind in den abhängigen Ansprüchen 2 bis 6 beschrieben.

Mit der erfindungsgemäßen Lösung wird in vorteilhafter Weise ein Schalter geschaffen, der aus einigen Bausteinen auf sehr einfache Weise, z. B. auf der Baustelle, durch Verschrauben zusammensetzbar ist, wobei die Grundelemente, wie Stahlplatten, Antrieb, Ventile, Verbindungen. für verschiedene Schaltertypen einheitlich sein können. Die Schalter sind auch leicht demontierbar und weisen ein geringes Transportvolumen auf. Neben diesen Vorteilen ergibt sich, insbesondere auch wegen des asymmetrischen Aufbaus, eine Unterkonstruktion, die große Kräfte aufnehmen kann.

Durch den asymmetrischen Aufbau werden auf einfache Weise ganz überraschende Vorteile erreicht. So wird eine leichte Zugänglichkeit zum Antrieb und insbesondere zu den Ventilen erreicht bei kleinstmöglichem Abstand zwischen den Längsträgern. Obwohl die Schienen entgegen jeder bisherigen Praxis bei Hochspannungs-Leistungsschaltern nur miteinander verschraubt sind, entsteht doch durch die drei die Polsäulen tragenden Platten, die mit den Längsträgern verschraubt sind, und andererseits durch die Platten der Stützsäulen ein gehäuseartiger und damit sehr fester Verband, der in der Lage ist, die beim Schalten auftretenden Beanspruchungen aufzunehmen, und bei dem dennoch eine leichte Zugänglichkeit zu den Antriebsteilen gegeben ist. Auch können die Schienen vorteilhafterweise mit unterschiedlichen Profilen abhängig von dem Abstand der Polsäulen aufgebaut werden.

Aus der DE-G-712 536 ist zwar bereits ein elektrischer Hochleistungsschalter für hohe Spannungen bekannt, bei dem die Polsäulen asymmetrisch angeordnet sind. Bei diesem Schalter erfolgt die asymmetrische Anordnung der Polsäulen jedoch nur deshalb, weil pro Schaltpol zwei Polsäulen vorgesehen sind, die zur Wahrung der erforderlichen Schlagweite einerseits einen bestimmten Mindestabstand voneinander aufweisen müssen, wobei jedoch andererseits offenbar die gesamte Baulänge des Schalterrahmens möglichst klein gehalten werden soll. Bei dem bekannten Schalter mit nur einer Polsäule pro Schalterpol sind diese durchwegs symmetrisch auf dem Grundgestell angeordnet.

Ein Ausführungsbeispiel der Erfindung ist in der Zeichnung dargestellt und im folgenden beschrieben.

Es zeigt
Figur 1 eine teilweise Seitenansicht des Schalters ;
Figur 2 eine Unteransicht einer Unterkonstruktion mit Ständerplatten.

Bei dem in Figur 1 dargestellten Schalter besteht der Grund- oder Unterrahmen aus zwei U-Profilen 2, die auf der Oberseite über drei Stahlplatten 4a miteinander verbunden sind. Auf der Unterseite sind zur Verbindung Profile 6 vorgesehen, die gleichfalls mit den U-Profilen 2 verschraubt sind.

Die Stahlplatten 4a weisen bezüglich der Längsmittellinie seitlich versetzte durchgehende Öffnungen 5a auf, in die die Polsäulen 8 eingesetzt sind, so daß sich ein asymmetrischer Aufbau ergibt.

Der Schalterantrieb 10 ist unmittelbar mit der Polsäule verbunden und die « Ein »- bzw. « Aus »-Ventile 12 bzw. 14 sind unmittelbar am Schalterantrieb angebracht.

Mit dem « Aus »-Ventil 14 ist über ein Steckrohr 18, das mittels O-Ringen (nicht dargestellt) abgedichtet ist, ein Behälter 19 für Druckluft für den Schalterantrieb verbunden.

Bei der in Figur 2 dargestellten Ausgestaltung sind an der Unterseite des Grundrahmens Stahlplatten 24 angeschraubt, die Teil eines nicht näher dargestellten Schalter-Ständers bilden. Mit dieser Ausgestaltung wird eine Reduzierung der verwendeten Bauteile bei gleichzeitiger hoher Belastbarkeit erreicht.

## Patentansprüche

1. Hochspannungs-Leistungsschalter mit autopneumatischem Schaltprinzip, der einen Grundrahmen bildende Profilschienen (2), auf dem Grundrahmen angeordnete, Schaltkammern tragende Polsäulen (8) und einen Schalterantrieb (10) aufweist, wobei eine Polsäule (8) pro Pol auf einer Stahlplatte (4a) angeordnet ist, die am Grundrahmen befestigt ist, dadurch gekennzeichnet, daß die Stahlplatten (4) bezüglich der Längsmittellinie des Grundrahmens asymmetrisch angeordnete Öffnungen (5a) zum Einsetzten der Füße der Polsäulen (8) aufweisen und daß zur Befestigung der Stahlplatten (4a) auf der Oberseite des Grundrahmens eine Schraubverbindung vorgesehen ist.

2. Hochspannungs-Leistungsschalter nach Anspruch 1, dadurch gekennzeichnet, daß die den Grundrahmen bildenden Profilschienen (2) auch auf ihrer Unterseite über verschraubte Stahlplatten (24) miteinander verbunden sind, wobei diese Stahlplatten (24) Bestandteil eines Schalter-Ständers sind.

3. Hochspannungs-Leistungsschalter nach Anspruch 1, dadurch gekennzeichnet, daß der Schalterantrieb (10) unmittelbar mit der Polsäule (8) verbunden ist.

4. Hochspannungs-Leistungsschalter nach Anspruch 1 oder 3, dadurch gekennzeichnet, daß die « Ein »- und « Aus »-Ventile (12, 14) unmittelbar am Schalterantrieb (10) angebracht sind.

5. Hochspannungs-Leistungsschalter nach Anspruch 4, dadurch gekennzeichnet, daß mit dem « Aus »-Ventil (14) ein Behälter (19) mit Druckluft für den Schalterantrieb (10) verbunden ist.

6. Hochspannungs-Leistu.ngsschalter nach Anspruch 5, dadurch gekennzeichnet, daß zur Verbindung zwischen « Aus »-Ventil (14) und Behälter (19) ein Streckrohr (18) vorgesehen ist, das mittels O-Ringen gegenüber dem Behälter (19) und dem Gehäuse des « Aus »-Ventils (14) abgedichtet ist.

## Claims

1. High voltage circuit-breaker with automatic pneumatic switching principle which has shaped strips (2) forming a base frame, terminal pillars (8) arranged on the base frame and carrying switch chambers and a switch control (10), in which one terminal pillar per terminal is arranged on a steel plate (4a) which is fixed to the base frame, characterised in that, for the insertion of feet of the terminal pillars (8), the steel plates (4a) have openings (5a) arranged asymmetrically with reference to the longitudinal axis of the base frame, and that a screw connection is provided for fixing the steel plates (4a) to the upper side of the base frame.

2. High voltage circuit-breaker according to claim 1, characterised in that the shaped strips (2) which form the base frame are also connected with each other on their lower side by means of bolted steel plates (24), these steel plates being a component of a switch support.

3. High voltage circuit-breaker according to claim 1, characterised in that the switch control (10) is directly connected with the terminal pillar (8).

4. High voltage circuit-breaker according to claim 1 or 3, characterised in that the « inlet and « outlet" vents (12, 14) are mounted directly on the switch control (10).

5. High voltage circuit-breaker according to claim 4, characterised in that a container (19) with compressed air for the switch control (10) is connected to the « outlet vent (14).

6. High voltage circuit-breaker according to claim 5, characterised in that for connecting the « outlet vent (14) and the container (19) a connector pipe (18) is provided, which is sealed by means of O-rings relative to the container (19) and the housing of the «outlet» vent (14).

## Revendications

1. Disjoncteur HT à commande pneumatique, comprenant des barres profilées (2) formant un bâti, des colonnes polaires (8) placées sur le bâti et portant des chambres de commutation ou d'extinction et une commande de disjoncteur (10), les colonnes polaires (8) étant prévues chacune pour un pôle et étant placées chacune sur une plaque d'acier (4a) fixée au bâti, caractérisé en ce que les plaques d'acier (4a) présentent des ouvertures (5a), dans lesquelles sont placés les pieds des colonnes polaires (8), qui sont disposées de façon asymétrique par rapport à l'axe longitudinal du bâti, et en ce que les plaques d'acier (4a) sont fixées sur le dessus du bâti par vissage.

2. Disjoncteur selon la revendication 1, caractérisé en ce que les barres profilées (2) formant le bâti sont également reliées entre elles sur le dessous, par des plaques d'acier (24) faisant partie d'un montant porte-disjoncteur et fixées également au bâti par vissage.

3. Disjoncteur selon la revendication 1, caractérisé en ce que la commande de disjoncteur (10) est reliée directement à la colonne polaire (8).

4. Disjoncteur selon la revendication 1 ou 3, caractérisé en ce que les valves d'enclenchement (12) et de coupure (14) sont montées directement sur la commande de disjoncteur (10).

5. Disjoncteur selon la revendication 4, caractérisé en ce que la valve de coupure (14) est reliée à un réservoir (19) d'air comprimé pour la commande de disjoncteur (10).

6. Disjoncteur selon la revendication 5, caractérisé en ce que la liaison entre la valve de coupure (14) et le réservoir (19) est réalisée au moyen d'un tube emboîtable (18) qui est étanché au moyen de joints toriques par rapport au réservoir (19) et par rapport au corps de la valve de coupure (14).
